# EUROPÄISCHE PATENTSCHRIFT

(11) **EP 3 612 736 B1**
(45) Veröffentlichungstag und Bekanntmachung des Hinweises auf die Patenterteilung: **14.12.2022**
(21) Anmeldenummer: 18717311.7
(22) Anmeldetag: 06.04.2018
(51) Int. Cl.: F15B 15/18

(54) **ELEKTROHYDRAULISCHES SYSTEM FÜR DEN EINSATZ UNTER WASSER MIT EINEM ELEKTROHYDRAULISCHEN STELLANTRIEB**
ELECTROHYDRAULIC SYSTEM FOR UNDER WATER USE, WITH AN ELECTROHYDRAULIC ACTUATOR
SYSTÈME ELECTROHYDRAULIQUE SOUS-MARIN, AVEC UN ACTIONNEUR ELECTROHYDRAULIQUE

(30) Priorität: 19.04.2017 DE 102017206596
(43) Veröffentlichungstag der Anmeldung: 26.02.2020
(73) Patentinhaber: Robert Bosch GmbH, 70442 Stuttgart (DE)
(72) Erfinder: ORTH, Alexandre, 97297 Waldbuettelbrunn (DE); HENDRIX, Gottfried, 97737 Gemuenden (DE)
(86) Internationale Anmeldenummer: PCT/EP2018/058888
(87) Internationale Veröffentlichungsnummer: WO 2018/192783

(56) Entgegenhaltungen:
- DE-A1-102015 213 695
- JP-A- H07 223 589
- US-A- 3 572 032

## Beschreibung

Die Erfindung betrifft ein elektrohydraulisches System für den Einsatz unter Wasser, insbesondere in großen Wassertiefen, mit einem elektrohydraulischen Stellantrieb. Der elektrohydraulische Stellantrieb dient insbesondere zur Betätigung von Unterwasser-Armaturen. Das System umfasst einen Behälter, der einen Innenraum, der zur Bildung eines zur Umgebung abgeschlossenen und zur Aufnahme eines hydraulischen Druckfluids vorgesehenen Volumens vorgesehen ist. Das System umfasst des Weiteren einen Hydrozylinder und eine Hydromaschine, die im Inneren des Behälters angeordnet sind.

Solche Art elektrohydraulischer Systeme werden vor allem dazu benutzt, um unter Wasser in Wassertiefen bis zu mehreren tausend Metern im Zusammenhang mit der Förderung von Erdöl und Erdgas, mit Bergbau, naturwissenschaftlichen Erkundigungen oder Infrastrukturprojekten ein Element zu bewegen. So befinden sich z. B. bei Erdöl- oder Erdgasförderanlagen auf See in großen Tiefen Prozessventile, mit denen der Volumenstrom des zu fördernden Mediums geregelt oder abgesperrt werden kann.

Ein elektrohydraulisches System kann beispielsweise nach der DE 10 2015 213695 A1 mit einem elektrohydraulischen Stellantrieb ausgeführt sein, das einen Behälter umfasst, in dessen Innenraum eine zumindest als Pumpe betreibbare hydrostatische Maschine und eine mit der hydrostatischen Maschine mechanisch gekoppelte Elektromaschine angeordnet sind. Der Hauptantrieb des Stellantriebs erfolgt dabei über einen elektrischen Motor, der die Pumpe antreibt und so einen hydraulischen Zylinder mit einer geradlinigen Bewegung verstellt. Der Elektromotor verbraucht erhebliche elektrische Energie, die z. B. über Seekabel herangeführt werden muss. Der Stellantrieb verstellt z. B. große Produktionsarmaturen von Öl- oder Gasbohrlöchern, die die Fördermenge regeln. Damit ein Prozessventil auch manuell durch einen Roboter, wie z. B. durch ein Remote Operated Vehicle (ROV) oder ein Autonomous Underwater Vehicle (AUV) betätigt werden kann, z. B. in einem Notfall, ist an dem Behälter eine manuelle Schnittstelle vorhanden, von der ausgehend eine Stange mit einem Kolben in dem Zylinder gekoppelt ist. In der Schnittstelle kann die Stange ein Bewegungsgewinde aufweisen und mit einer mit einem Innengewinde versehenen und axial fixierten Schraubenmutter zusammenwirken, die zum Betätigen des Prozessventils gedreht wird. Nachteilig bei dieser Anordnung ist der anlagemäßige Aufwand. Erforderlich hierbei ist ein großer Bauraum. Außerdem stört die begrenzte Lebensdauer. Weiterhin steht die manuelle Betätigung einer häufigen Verstellung eines Prozessventils im Betrieb im Wege. Darüber hinaus ist die mechanische Anordnung empfindlich gegenüber Stößen und Vibrationen, die durch das Unterwasserfahrzeug erfolgen können.

Aus der gattungsfremden JP H07 223589 A ist ein elektrisches Ladesystem für einen batteriebetriebenen Tauchkörper bekannt. Hierfür kann eine Taucheinrichtung mit dem Tauchkörper verbunden werden, wobei in der Taucheinrichtung ein Motor vorhanden ist, der einen in dem Tauchkörper angeordneten Dynamo antreibt, so dass die Batterie des Tauchkörpers geladen wird.

Hiervon ausgehend ist es Aufgabe der vorliegenden Erfindung, ein elektrohydraulisches System zu schaffen, die die genannten Nachteile lindern oder sogar vermeiden. Insbesondere sollen auf konstruktiv einfache Weise eine kompakte Bauweise, namentlich ein kleiner Bauraum und eine gesteigerte Lebensdauer verwirklicht werden. Außerdem soll eine häufige Verstellung des Stellantriebs auf einfache Art ermöglicht werden.

Diese Aufgaben werden gelöst mit einem elektrohydraulischen System gemäß Patentanspruch 1. Weitere Ausgestaltungen der Erfindung sind in den abhängigen Patentansprüchen angegeben. Es ist darauf hinzuweisen, dass die Beschreibung, insbesondere im Zusammenhang mit den Figuren, weitere Einzelheiten und Weiterbildungen der Erfindung anführen, die im Rahmen der Patentansprüche sind.

Hierzu trägt ein elektrohydraulisches System für den Einsatz unter Wasser mit einem elektrohydraulischen Stellantrieb, umfassend eine Hydromaschine, eine Drehantriebseinrichtung und einen Hydrozylinder oder Hydromotor, und mit einem Behälter bei, wobei in einem Innenraum des Behälters der Hydrozylinder oder Hydromotor und die Hydromaschine vorhanden sind. Die Drehantriebseinrichtung ist mit der Hydromaschine für eine gemeinsame drehende Bewegung mechanisch gekoppelt. Die Hydromaschine kann den Hydrozylinder und/oder Hydromotor verstellen. Die Drehantriebseinrichtung dient zur Verstellung des Hydrozylinders. Die Drehantriebseinrichtung ist außerhalb des Behälters angeordnet und für eine Ankopplung an die Hydromaschine und für eine Abkopplung von der Hydromaschine eingerichtet. Die elektrische Energie für die außerhalb des Behälters befindliche Drehantriebseinrichtung ist unabhängig von dem Energieverbrauch der Komponenten innerhalb des Behälters. Die elektrische Energieversorgung der Komponenten innerhalb des Behälters erfolgt über eine elektrische Schnittstelle am Behälter.

Das hier vorgestellte elektrohydraulische System mit dem elektrohydraulischen Stellantrieb hat den Vorteil, dass auf konstruktiv einfache Art ein kleinerer Bauraum mit einer gesteigerten Lebensdauer kombiniert sind. Insbesondere ist eine häufige Verstellung durch das Unterwasserfahrzeug, bspw. einen Roboter, ermöglicht. Schließlich werden unerwünschte Stöße und Vibrationen auf den Hydrozylinder vermieden, die durch das Unterwasserfahrzeug auftreten können.

Bevorzugt wird die Drehantriebseinrichtung zur mechanischen Notverstellung des Hydrozylinders herangezogen. Zweckmäßig dient die Drehantriebseinrichtung zur ständigen Verstellung des Hydrozylinders.

Mit Vorteil ist der Hydrozylinder ein Differentialzylinder. Vorzugsweise ist der Hydrozylinder ein Gleichgangzylinder.

Zweckmäßig ist der Hydrozylinder mit einem längs verschiebbaren Kolben zur Verstellung eines Prozessventils ausgebildet.

Vorzugsweise umfasst der Hydrozylinder eine Schraubendruckfeder zur Rückstellung des Hydrozylinders.

Bevorzugt ist mindestens ein Magnetventil derart angeordnet, dass bei einem Ausfall des elektrischen Stroms eine Zylinderkammer des Hydrozylinders hydraulisch entlastet wird.

Es kann zweckmäßig sein, dass eine elektrische Schnittstelle vorgesehen und für den Not-Halt so eingerichtet ist, dass diese (nur) die Sicherheitsventile betätigt und eine Zustands-überwachung über die (vorgesehenen) Sensoren (Weggeber, Positionsmelder, Drucksensoren, Temperatursensoren, etc.)

Es können Sitzventile bzw. Rückschlagventile und/oder hydraulisch sperrbare Ventile derart angeordnet sein, dass bei Abkoppelung der Drehantriebseinrichtung die Position des Hydrozylinders (im Wesentlichen) unverändert bleibt bzw. aufrecht erhalten wird.

Es kann mindestens ein Druckbegrenzungsventil vorgesehen sein, das derart angeordnet und eingerichtet ist, dass der maximale hydraulische Systemdruck effektiv begrenzbar ist.

Vorzugsweise ist die Hydromaschine als hydrostatisches Getriebe ausgebildet. Bevorzugt ist die Hydromaschine als hydraulische Pumpe betreibbar.

Zweckmäßig umfasst die Drehantriebseinrichtung einen Elektromotor. Der Elektromotor kann außerhalb des Behälters (im Seewasser-Bereich) vorgesehen sein. Es ist möglich, einen separaten Elektromotor innerhalb des Behälters als zusätzlichen Antrieb vorzusehen.

Mit Vorteil umfasst ein ferngesteuertes Unterwasserfahrzeug die Drehantriebseinrichtung. Die Drehantriebseinrichtung ist bevorzugt ein Drehmoment-Werkzeug eines Unterwasser-Roboters.

Vorzugsweise ist zwischen der Drehantriebseinrichtung und der Hydromaschine eine Kopplungseinrichtung vorhanden.

Es kann eine Vorrichtung zur Anordnung unter Wasser und zur Steuerung eines förderbaren Volumenstroms eines gasförmigen oder flüssigen Mediums vorgesehen sein, welche mit einem Prozessventil ausgeführt ist. Das Prozessventil hat ein Prozessventilgehäuse, einen Prozessventilschieber, mit dem das Volumen steuerbar ist. Weiter ist ein Hydrozylinder vorgesehen, der dem Prozessventilgehäuse zugeordnet und mit dem Prozessventilschieber bewegbar ist. Die Vorrichtung hat zudem ein elektrohydraulisches System mit einem elektrohydraulischen Stellantrieb, wobei eine Drehantriebseinrichtung an einem ferngesteuerten Unterwasserfahrzeug angeordnet ist, die eine hydraulische Pumpe antreibt, die den Hydrozylinder verstellt. Mit Vorteil wird anstelle des Hydrozylinders ein rotatorischer Hydromotor verwendet. Hinsichtlich der Beschreibung des Aufbaus bzw. der Funktion des elektrohydraulischen Systems kann auf die weiteren Beschreibungen Bezug genommen werden.

Die Erfindung und das technische Umfeld werden nachfolgend anhand von Figuren näher erläutert. Dabei sind gleiche Bauteile mit gleichen Bezugszeichen gekennzeichnet. Die Darstellungen sind schematisch und nicht zur Veranschaulichung von Größenverhältnissen vorgesehen. Die mit Bezug auf einzelne Details einer Figur angeführten Erläuterungen sind extrahierbar und mit Sachverhalten aus anderen Figuren oder der vorstehenden Beschreibung frei kombinierbar, es sei denn, dass sich für einen Fachmann zwingend etwas anderes ergibt bzw. eine solche Kombination hier explizit untersagt wird. Es zeigen schematisch:
- Fig. 1:: eine Seitenansicht der Vorrichtung bei geschlossenem Prozessventil;
- Fig. 2:: ein Blockschaltbild mit Drehantriebseinrichtung, Drehmomentübertragung und Hydromaschine,
- Fig. 3:: ein Blockschaltbild wie Fig. 2, jedoch mit einer Kopplungseinrichtung,
- Fig. 4:: eine erste Ausführungsform mit innen angeordnetem Hauptantrieb für einen Hydrozylinder ohne Druckfeder,
- Fig. 5:: eine zweite Ausführungsform mit innen angeordnetem Hauptantrieb für einen Hydrozylinder mit Druckfeder und
- Fig. 6:: eine dritte Ausführungsform ohne innen angeordneten Hauptantrieb für einen Hydrozylinder.

Die in den Figuren gezeigten Ausführungsbeispiele eines elektrohydraulischen Systems weisen gemäß Fig. 1 ein Prozessventil 1 mit einem Prozessventilgehäuse 2 auf, durch das ein Prozessventilkanal 3 hindurch fährt, der an seinen Mündungen durch nicht dargestellte Rohre fortgeführt wird und in dem ein gasförmiges oder flüssiges Medium vom Meeresboden zu einem aus dem Meer herausragenden Teil eines Bohrturms oder zu einem Bohrschiff fließt. Die Flussrichtung sei durch den Pfeil 4 angegeben.

In dem Prozessventilgehäuse 2 ist ein Hohlraum ausgebildet, der den Prozessventilkanal 3 quert und in dem ein Prozessventilschieber 5 mit einer Durchflussöffnung 6 quer zur Längsrichtung des Prozessventilkanals 3 bewegbar ist. In dem Zustand nach der Fig. 1 überdecken sich der Prozessventilkanal 3 und die Durchflussöffnung 6 im Prozessventilschieber 5 nicht. Das Prozessventil ist also geschlossen. In einem (nicht dargestellten) Zustand überdecken sich die Durchflussöffnung 6 und der Prozessventilkanal 3 weitgehend. Das Prozessventil 1 ist fast ganz offen.

Ein Prozessventil der gezeigten Art und der beschriebenen Verwendung soll einerseits kontrolliert betätigt werden können und andererseits auch zur Sicherheit beitragen, indem es bei einer Störung schnell und zuverlässig eine Stellung einnimmt, die einem sicheren Zustand entspricht. Vorliegend ist dieser sichere Zustand ein geschlossenes Prozessventil.

Das Prozessventil 1 wird durch ein kompaktes elektrohydraulisches System 7 betätigt, das unter Wasser direkt am Prozessventil 1 angeordnet ist. Es genügt, dass von dem elektrohydraulischen System 7 aus nur ein elektrisches Kabel 8 an die Meeresoberfläche oder eine andere unter Wasser befindliche übergeordnete elektrische Steuerung führt.

Das als Ausführungsbeispiel gezeigte elektrohydraulische System 7 weist einen Behälter 9 auf, der an einer offenen Seite am Prozessventilgehäuse 2 befestigt ist, so dass ein zur Umgebung abgeschlossener Innenraum 10 vorhanden ist, der mit einem hydraulischen Druckfluid als Arbeitsmittel gefüllt ist. Zur Befestigung an dem Prozessventilgehäuse 2 besitzt der Behälter 9 an seiner offenen Seite einen Innenflansch, mit dem er am Prozessventilgehäuse 2 verschraubt ist. Radial außerhalb der Schraubverbindungen ist zwischen dem Innenflansch des Behälters 9 und dem Prozessventilgehäuse 2 eine umlaufende Dichtung 11 angeordnet, die in eine umlaufende Nut des Prozessventilgehäuses 2 eingelegt ist.

Der Behälter 9 ist gegenüber dem unter Wasser herrschenden Umgebungsdruck (Seewasserbereich 12) druckkompensiert. Dazu ist bei einem Druckkompensator 13 in einer Öffnung in der Behälterwand eine Membran 14 dicht eingeklemmt. Im Deckel befinden sich Löcher, so dass der Raum zwischen Membran 14 und Deckel Teil der Umgebung ist und mit Seewasser gefüllt ist. Durch die Membran 14 ist also der Innenraum 10 gegen die Umgebung abgeschottet. Die Membran 14 wird an ihrer dem Innenraum 10 zugekehrten ersten Fläche von dem Druck im Innenraum 10 und an ihrer dem Deckel zugekehrten zweiten Fläche, die etwa genauso groß wie die erste Fläche ist, von dem Druck, der in der Umgebung herrscht, beaufschlagt und sucht immer eine Lage und Form einzunehmen, in der die Summe aller an ihr eingreifenden Kräfte Null ist.

Im Innenraum 10 des Behälters 9 ist ein Hydrozylinder 15 mit einem Zylindergehäuse 16 vorhanden, das stirnseitig durch einen Zylinderboden 17 und einen Zylinderkopf 18 verschlossen ist, mit einem im Inneren des Zylindergehäuses 16 in Längsrichtung des Zylindergehäuses 16 verschiebbaren Kolben 19 und mit einer mit dem Kolben 19 fest verbundenen und einseitig von dem Kolben 19 wegragenden ersten Kolbenstange 20, die abgedichtet und in nicht näher dargestellter Weise geführt durch den Zylinderkopf 18 hindurchtritt. Abgedichtet ist der Spalt zwischen der Kolbenstange 20 und dem Zylinderkopf 18 durch zwei (nicht dargestellte) im Zylinderkopf 18 in einem axialen Abstand zueinander angeordnete Dichtungen. Am freien Ende der Kolbenstange 20 ist der Prozessventilschieber 5 befestigt. Weiterhin ist eine mit dem Kolben 19 fest verbundene und zur anderen Seite von dem Kolben 19 wegragende zweite Kolbenstange 21 vorhanden, die abgedichtet geführt und durch den Zylinderboden 17 hindurchtritt. Durch den Kolben 19 ist das Innere des Zylindergehäuses 16 in eine zylinderkopfseitige erste Zylinderkammer 22 und in eine bodenseitige zweite Zylinderkammer 23 unterteilt, deren Volumen von der Position des Kolbens 19 abhängen.

In der Zylinderkammer 22 ist eine Schraubendruckfeder 24 untergebracht, die die Kolbenstange 20 umgibt und zwischen dem Zylinderkopf 18 und dem Kolben 19 eingespannt ist, den Kolben 19 also in eine Richtung beaufschlagt, in die die Kolbenstange 20 eingefahren und der Prozessventilschieber 5 zum Schließen des Prozessventils 1 bewegt wird.

Im Innenraum 10 des Behälters 9 befindet sich auch eine Hydromaschine 25, die als Pumpe mit zwei Förderrichtungen betreibbar ist. Die Hydromaschine 25 hat einen Druckanschluss 26 und einen Sauganschluss 27, der zum Innenraum 10 offen ist. Von der Hydromaschine 25 kann im Betrieb als Pumpe aus dem Innenraum 10 angesaugtes Druckfluid über den Druckanschluss 26 zu der Zylinderkammer 23 gefördert werden. Umgekehrt kann Druckfluid aus der Zylinderkammer 23 über die Hydromaschine 25 in den Innenraum 10 des Behälters 9 verdrängt werden. In diesem Sinne ist beim Ausführungsbeispiel die Zylinderkammer 23 die zweite Zylinderkammer. In entsprechender Weise kann von der Hydromaschine 25 im Betrieb als Pumpe aus dem Innenraum 10 angesaugtes Druckfluid über den Druckanschluss 26 zu der Zylinderkammer 22 gefördert werden; umgekehrt kann Druckfluid aus der Zylinderkammer 22 über die Hydromaschine 25 in den Innenraum 10 des Behälters 9 verdrängt werden. Dazu sind entsprechende Ventile vorgesehen, siehe Fig. 4 bis 6.

Mit der Hydromaschine 25 ist eine Drehantriebseinrichtung 28 für eine gemeinsame drehende Bewegung mechanisch gekoppelt, z. B. über eine Welle 29. Die Welle 29 überträgt ein Drehmoment von der Drehantriebseinrichtung 28 zu der Hydromaschine 25. Die Drehantriebseinrichtung 28 befindet sich außerhalb des Behälters 9. Sie ist z. B. von einem ferngesteuerten Unterwasserfahrzeug 31 (ROV) bzw. einem Roboter umfasst und weist als Drehantriebseinrichtung 28 bevorzugt einen Elektromotor auf.

Damit das Prozessventil 1 durch einen Roboter, wie z. B. durch ein ROV, betätigt werden kann, ist an dem Behälter 9 eine Schnittstelle 32 vorhanden, von der ausgehend im Innenraum 10 die Welle 29 mit der Hydromaschine 25 gekoppelt ist.

Fig. 2 verdeutlicht schematisch die Drehmomentübertragung 30 zwischen der Drehantriebseinrichtung 28 und der Hydromaschine 25. Mit 31 ist ein ferngesteuertes Unterwasserfahrzeug bezeichnet, das die Drehantriebseinrichtung 28 umfasst.

Fig. 3 veranschaulicht schematisch, dass die Drehantriebseinrichtung 28 für eine An- und Abkopplung an die bzw. von der Hydromaschine 25 eingerichtet ist. Hierzu ist zwischen der Drehantriebseinrichtung 28 und der Hydromaschine 25 eine Kopplungseinrichtung 33, z. B. eine Kupplung, vorgesehen. Die Mittel zum Drehantrieb der Hydromaschine 25 sind so gestaltet, dass die Dichtheit des Innenraums 10 zum äußeren Seewasserbereich 12 gewährleistet ist.

Fig. 4 zeigt eine erste Ausführungsform mit (optional) innen angeordnetem Hauptantrieb 34 (automatisierter Zylinderantrieb) für einen Hydrozylinder 15 ohne Druckfeder. Der Hydrozylinder 15 (Aktuator) arbeitet ohne federbelastete Öffnungs- und Schließfunktion. Es ist ein hydrostatisches Getriebe für den gradlinig arbeitenden Hydrozylinder 15 vorhanden. Die Drehantriebseinrichtung 28 am Unterwasserfahrzeug 31 (siehe Fig. 2 und 3) erzeugt ein Drehmoment, das die Hydromaschine 25 (hydraulische Pumpe) antreibt. Mit 33 ist die Kopplungseinrichtung (Anschlusskupplung) bezeichnet. Die Hydromaschine 25 verstellt den Hydrozylinder 15. Für eine Notbetätigung zum Ein- und Ausfahren des Prozessventilschiebers 5 (siehe Fig. 1) schießt oder öffnet die erste Zylinderkammer 22 das externe Prozessventil 1 (siehe Fig. 1). Weiterhin sind im Innenraum 10 des Behälters 9 vorhanden: Saugventile 37.1, 37.2, Rückschlagventile 38.1, 38.2, hydraulisch sperrbare Ventile 39.1, 39.2 und ein Druckbegrenzungsventil 41.

Die Ausführungsform nach Fig. 4 ist konstruktiv einfach, platzsparend, robust und bietet geringes Risiko gegen eindringendes Seewasser. Alternativ kann auch eine andere Pumpe mit einem Elektromotor angewandt werden, die durch elektrische Energie betrieben wird.

Fig. 5 veranschaulicht eine zweite Ausführungsform mit einem innen angeordneten Hauptantrieb 34 für einen Hydrozylinder 15, jedoch mit einer Schraubendruckfeder 24 in der ersten Zylinderkammer 22. In Fig. 5 sind - im Vergleich zu Fig. 4 - außer der Schraubendruckfeder 24 noch zusätzlich vorhanden: Hydraulisch sperrbares Ventil 39.3 und Magnetventil 40 (stromlos offen). Diese Ausbildung beinhaltet einen Sicherheitsverschluss für das Prozessventil 1, wenn die Funktion der Schraubendruckfeder 24 beeinträchtigt ist oder ausfällt, z. B. bei einem Bruch oder dergleichen.

Fig. 6 veranschaulicht eine dritte (gegenüber Fig. 5 etwas vereinfachte) Ausführungsform ohne innen angeordneten Hauptantrieb (siehe Position 34 in Fig. 4 und 5) für einen Hydrozylinder 15. Die Antriebsfunktion für den Hydrozylinder 15 erfolgt nur über die externe Drehantriebseinrichtung 28 in Verbindung mit der Hydromaschine 25. Diese Ausbildung eignet sich sowohl zur Notverstellung als auch - bei Bedarf - zur ständigen Verstellung im Betrieb des Hydrozylinders 15. Durch den Wegfall des Hauptantriebs 34 ist diese Ausführungsform extrem kompakt und erfordert nur geringen elektrischen Energieverbrauch. Elektrische Energie innerhalb des elektrohydraulischen Systems wird nur für Sicherheitssignale und Sensoren benötigt. Die elektrische Energie für die außerhalb des Behälters 9 befindliche Drehantriebseinrichtung 28 ist unabhängig von dem Energieverbrauch der Komponenten innerhalb des Behälters 9. Die oben dargestellte elektrische Schnittstelle umfasst nur den Not-Halt zur Betätigung der Sicherheitsventile und die Sensor-Signale (Positionsencoder, Drücke, ....).

### Bezugszeichenliste

- 1: Prozessventil
- 2: Prozessventilgehäuse
- 3: Prozessventilkanal
- 4: Pfeil
- 5: Prozessventilschieber
- 6: Durchflussöffnung
- 7: elektrohydraulisches System
- 8: Kabel
- 9: Behälter
- 10: Innenraum von 9
- 11: Dichtung
- 12: Seewasserbereich
- 13: Druckkompensator
- 14: Membran
- 15: Hydrozylinder
- 16: Zylindergehäuse
- 17: Zylinderboden
- 18: Zylinderkopf
- 19: Kolben
- 20: erste Kolbenstange
- 21: zweite Kolbenstange
- 22: erste Zylinderkammer
- 23: zweite Zylinderkammer
- 24: Schraubendruckfeder
- 25: Hydromaschine
- 26: Druckanschluss
- 27: Sauganschluss
- 28: Drehantriebseinrichtung
- 29: Welle
- 30: Drehmomentübertragung
- 31: ferngesteuertes Unterwasserfahrzeug
- 32: Schnittstelle
- 33: Kopplungseinrichtung
- 34: Hauptantrieb von 15
- 35: Hydropumpe
- 36: Elektromotor
- 37.1: Saugventil
- 37.2: Saugventil
- 38.1: Rückschlagventil
- 38.2: Rückschlagventil
- 39.1: hydraulisch sperrbares Ventil
- 39.2: hydraulisch sperrbares Ventil
- 39.3: hydraulisch sperrbares Ventil
- 40: Magnetventil
- 41: Druckbegrenzungsventil

## Patentansprüche

1. Elektrohydraulisches System (7) für den Einsatz unter Wasser mit einem elektrohydraulischen Stellantrieb, umfassend eine Hydromaschine (25), eine Drehantriebseinrichtung (28) und einen Hydrozylinder (15) oder Hydromotor, und mit einem Behälter (9), wobei in einem Innenraum (10) des Behälters (9) der Hydrozylinder (15) oder Hydromotor und die Hydromaschine (25) vorhanden sind, wobei die Drehantriebseinrichtung (28) und die Hydromaschine (25) für eine gemeinsame drehende Bewegung mechanisch gekoppelt sind und die Hydromaschine (25) zumindest den Hydrozylinder (15) oder Hydromotor verstellt, wobei die Drehantriebseinrichtung (28) zur Verstellung des Hydrozylinders (15) dient, wobei die elektrische Energieversorgung der Komponenten innerhalb des Behälters (9) über eine elektrische Schnittstelle am Behälter (9) erfolgt,
**dadurch gekennzeichnet, dass**
die Drehantriebseinrichtung (28) außerhalb des Behälters (9) angeordnet und für eine Ankopplung an die Hydromaschine (25) sowie eine Abkopplung von der Hydromaschine (25) eingerichtet ist, und die elektrische Energie für die Drehantriebseinrichtung (28) unabhängig von dem elektrischen Energieverbrauch der Komponenten innerhalb des Behälters (9) ist.

2. Elektrohydraulisches System nach Patentanspruch 1, wobei der Hydrozylinder (15) ein Differentialzylinder oder ein Gleichgangzylinder ist.

3. Elektrohydraulisches System nach einem der vorhergehenden Patentansprüche, wobei der Hydrozylinder (15) mit einem verschiebbaren Kolben (19) zur Verstellung eines Prozessventils (1) ausgebildet ist.

4. Elektrohydraulisches System nach einem der vorhergehenden Patentansprüche, wobei der Hydrozylinder (15) eine Schraubendruckfeder (24) zur Rückstellung des Hydrozylinders (15) umfasst.

5. Elektrohydraulisches System nach einem der vorhergehenden Patentansprüche, wobei mindestens ein Magnetventil (40) derart angeordnet ist, dass bei einem Ausfall des elektrischen Stroms eine Zylinderkammer (23) des Hydrozylinders (15) hydraulisch entlastet wird.

6. Elektrohydraulisches System nach einem der vorhergehenden Patentansprüche, wobei zumindest mindestens ein Rückschlagventil (38.1, 38.2) oder mindestens ein hydraulisch sperrbares Ventil (39.1, 39.2, 39.3) derart angeordnet sein, dass bei Abkoppelung der Drehantriebseinrichtung (28) die Position des Hydrozylinders (15) unverändert bleibt.

7. Elektrohydraulisches System nach einem der vorhergehenden Patentansprüche, wobei mindestens ein Druckbegrenzungsventil (41) vorgesehen ist, das derart angeordnet und eingerichtet ist, dass der maximale hydraulische Systemdruck effektiv begrenzbar ist

8. Elektrohydraulisches System nach einem der vorhergehenden Patentansprüche, wobei die Hydromaschine (25) als hydrostatisches Getriebe oder hydraulische Pumpe ausgebildet ist.

9. Elektrohydraulisches System nach einem der vorhergehenden Patentansprüche, wobei die Drehantriebseinrichtung (28) einen Elektromotor (36) umfasst.

10. Elektrohydraulisches System nach einem der vorhergehenden Patentansprüche, wobei ein ferngesteuertes Unterwasserfahrzeug (31) die Drehantriebseinrichtung (28) umfasst.

11. Elektrohydraulisches System nach einem der vorhergehenden Patentansprüche, wobei zwischen der Drehantriebseinrichtung (28) und der Hydromaschine (25) eine Kopplungseinrichtung (33) vorhanden ist.

## Claims

1. Electrohydraulic system (7) for underwater use, with an electrohydraulic actuating drive, comprising a hydraulic machine (25), a rotary drive device (28) and a hydraulic cylinder (15) or hydraulic motor, and with a container (9), wherein the hydraulic cylinder (15) or hydraulic motor and the hydraulic machine (25) are present in an interior space (10) of the container (9), wherein the rotary drive device (28) and the hydraulic machine (25) are mechanically coupled for a common rotary movement and the hydraulic machine (25) adjusts at least the hydraulic cylinder (15) or hydraulic motor, wherein the rotary drive device (28) serves for adjusting the hydraulic cylinder (15), wherein the electrical supply of energy to the components within the container (9) is realized via an electrical interface at the container (9),
**characterized in that**
the rotary drive device (28) is arranged outside the container (9) and is configured for coupling to the hydraulic machine (25) and decoupling from the hydraulic machine (25), and the electrical energy for the rotary drive device (28) is independent of the electrical energy consumption of the components within the container (9).

2. Electrohydraulic system according to Patent Claim 1, wherein the hydraulic cylinder (15) is a differential cylinder or a synchronous cylinder.

3. Electrohydraulic system according to either of the preceding patent claims, wherein the hydraulic cylinder (15) is designed with a displaceable piston (19) for adjustment of a process valve (1).

4. Electrohydraulic system according to one of the preceding patent claims, wherein the hydraulic cylinder (15) comprises a helical compression spring (24) for resetting the hydraulic cylinder (15).

5. Electrohydraulic system according to one of the preceding patent claims, wherein at least one solenoid valve (40) is arranged in such a way that, in the event of an electrical power failure, a cylinder chamber (23) of the hydraulic cylinder (15) is relieved hydraulically.

6. Electrohydraulic system according to one of the preceding patent claims, wherein at least at least one check valve (38.1, 38.2) or at least one hydraulically blockable valve (39.1, 39.2, 39.3) is arranged in such a way that, when the rotary drive device (28) is decoupled, the position of the hydraulic cylinder (15) remains unchanged.

7. Electrohydraulic system according to one of the preceding patent claims, wherein provision is made of at least one pressure-limiting valve (41) which is arranged and configured in such a way that the maximum hydraulic system pressure can be effectively limited.

8. Electrohydraulic system according to one of the preceding patent claims, wherein the hydraulic machine (25) is in the form of a hydrostatic transmission or hydraulic pump.

9. Electrohydraulic system according to one of the preceding patent claims, wherein the rotary drive device (28) comprises an electric motor (36).

10. Electrohydraulic system according to one of the preceding patent claims, wherein a remote-controlled underwater vehicle (31) comprises the rotary drive device (28).

11. Electrohydraulic system according to one of the preceding patent claims, wherein a coupling device (33) is present between the rotary drive device (28) and the hydraulic machine (25).

## Revendications

1. Système électrohydraulique (7) destiné à être utilisé sous l'eau et comprenant un actionneur électrohydraulique, pourvu d'une machine hydraulique (25), d'un dispositif d'entraînement en rotation (28) et d'un cylindre hydraulique (15) ou moteur hydraulique, et un caisson (9), le cylindre hydraulique (15) ou le moteur hydraulique et la machine hydraulique (25) étant présents dans un espace intérieur (10) du caisson (9), le dispositif d'entraînement en rotation (28) et la machine hydraulique (25) étant accouplés mécaniquement en vue d'un mouvement de rotation commun et la machine hydraulique (25) déplaçant au moins le cylindre hydraulique (15) ou le moteur hydraulique, le dispositif d'entraînement en rotation (28) servant à déplacer le cylindre hydraulique (15),
l'alimentation en énergie électrique des composants à l'intérieur du caisson (9) étant effectuée par le biais d'une interface électrique au niveau du caisson (9), **caractérisé en ce que**
le dispositif d'entraînement en rotation (28) est disposé à l'extérieur du caisson (9) et est conçu pour s'accoupler à la machine hydraulique (25) et se désaccoupler de la machine hydraulique (25), et l'énergie électrique destinée au dispositif d'entraînement en rotation (28) étant indépendante de la consommation d'énergie électrique des composants à l'intérieur du caisson (9).

2. Système électrohydraulique selon la revendication 1, le cylindre hydraulique (15) étant un cylindre différentiel ou un cylindre synchrone.

3. Système électrohydraulique selon l'une des revendications précédentes, le cylindre hydraulique (15) étant conçu avec un piston coulissant (19) destiné à déplacer une soupape de processus (1).

4. Système électrohydraulique selon l'une des revendications précédentes, le cylindre hydraulique (15) comprenant un ressort de compression hélicoïdal (24) destiné à ramener le cylindre hydraulique (15).

5. Système électrohydraulique selon l'une des revendications précédentes, au moins une soupape magnétique (40) étant disposée de manière à ce qu'une chambre de cylindre (23) du cylindre hydraulique (15) soit déchargée hydrauliquement en cas de panne de courant électrique.

6. Système électrohydraulique selon l'une des revendications précédentes, au moins une soupape anti-retour (38.1, 38.2) ou au moins une soupape blocable hydrauliquement (39.1, 39.2, 39.3) étant disposée de manière à ce que la position du cylindre hydraulique (15) reste inchangée lorsque le dispositif d'entraînement en rotation (28) est désaccouplé.

7. Système électrohydraulique selon l'une des revendications précédentes, au moins une soupape de limitation de pression (41) étant prévue qui est disposée et conçue de manière à ce que la pression maximale du système hydraulique puisse être effectivement limitée.

8. Système électrohydraulique selon l'une des revendications précédentes, la machine hydraulique (25) étant conçue comme une transmission hydrostatique ou une pompe hydraulique.

9. Système électrohydraulique selon l'une des revendications précédentes, le dispositif d'entraînement en rotation (28) comprenant un moteur électrique (36).

10. Système électrohydraulique selon l'une des revendications précédentes, un véhicule sous-marin télécommandé (31) comprenant le dispositif d'entraînement en rotation (28).

11. Système électrohydraulique selon l'une des revendications précédentes, un dispositif d'accouplement (33) étant présent entre le dispositif d'entraînement en rotation (28) et la machine hydraulique (25).
